# FASCICULE DE BREVET EUROPEEN

(11) **EP 1 060 087 B1**
(45) Date de publication et mention de la délivrance du brevet: **12.02.2003**
(21) Numéro de dépôt: 99907662.3
(22) Date de dépôt: 04.03.1999
(51) Int. Cl.: B42F 1/00

(54) **SYSTEME ET PROCEDE DE RELIURE TEMPORAIRE, ET ANNEAU-ELEMENT MIS EN OEUVRE DANS CE SYSTEME**
SYSTEM UND VERFAHREN ZUM TEMPORÄREN BINDEN UND ZUGEHÖRIGER RINGORDNERMECHANISMUS
SYSTEM AND METHOD FOR TEMPORARY BINDING, AND RING-ELEMENT USED IN SAID SYSTEM

(30) Priorité: 04.03.1998 FR 9802639
(43) Date de publication de la demande: 20.12.2000
(73) Titulaire: Chevalier, Gilles, 75018 Paris (FR); Association Orkos-Montrame, 77650 Soisy-Bouy (FR); Association Radio Ici et Maintenant, 75015 Paris (FR)
(72) Inventeur: CHEVALIER, Gilles, F-75018 Paris (FR)
(86) Numéro de dépôt international: FR9900501
(87) Numéro de publication internationale: WO99044839

(56) Documents cités:
- FR-A- 1 045 776
- GB-A- 240 745
- US-A- 1 342 766

## Description

La présente invention concerne un système de reliure temporaire. Elle vise également le procédé de reliure temporaire mis en oeuvre dans ce système, ainsi qu'un anneau-élément à la base de ce système.

On rencontre dans de nombreux secteurs d'activité économique et dans la vie quotidienne des besoins en reliure temporaire d'éléments de toute nature tels que des documents ou des échantillons. On peut notamment citer le cas de documentations commerciales, de présentations d'échantillons, de fiches techniques ou de notes de cours.

Le nombre de dispositifs susceptibles de réaliser ce type d'assemblage n'est pas très élevé et les principaux et les plus répandus concernent surtout la reliure de documents, avec des caractéristiques et des performances diverses.

Ci-dessous un tableau résume l'état de la technique dans le domaine de la reliure temporaire, représenté, principalement, par sept systèmes de reliure de documents :
- la reliure dite "spirale plastique" met en oeuvre une bande centrale liante pourvue sur toute sa longueur d'un ensemble de griffes conformées de sorte que leurs extrémités se trouvent en partie recouvertes par la bande, en position fermée;
- la reliure dite "spirale métalique" constituée d'un fil métallique qui est, en fait, soit une hélice, soit un repliement formant des anneaux reliés;
- le classeur à anneaux -les modèles à deux ou quatre anneaux sont les plus connus et permettent la reliure de feuilles de format A4, scolaire et demi-A4, nous rangeons également dans cette catégorie les agendas et autres organiseurs qui utilisent ce même système à une échelle de taille réduite avec éventuellement un dispositif d'ouverture automatique des anneaux par pression sur un des deux boutons situés de par et d'autre de la pièce métallique support des anneaux-,
- La reliure par anneaux pleins. Il s'agit de disques plats dont la circonférence est renflée. Chaque élément à relier possède une série de perforations le long d'un de ses bords; ces perforations étant ouvertes sur le bord pour permettre l'insertion du renflement circonférenciel de l'anneau;
- la reliure à anneaux de Shade constituée d'anneaux réalisés dans un matériau suffisamment élastique pour présenter deux états stables, l'un ouvert, l'autre fermé;
- la reliure à anneaux de Renschler constituée d'anneaux fendus, également réalisés dans un matériau élastique et dont chacune des deux extrémités est terminée par une petite protubérence;
- enfin, la reliure de Berberich , de conception proche de la reliure "spirale plastique" à cela près que la bande liane comprend répartie sur sa longueur non pas un mais deux jeux de griffes. celles-là se recouvrent mutuellement en position fermée et la fermeture peut-être "vérouillée" par l'adjonction d'une glissière couvrant en partie ces faux anneaux.

Ces procédés de reliure sont analysés quant à leurs performances respectives relativement aux attentes de l'usager vis à vis de ce genre de produits:
- l'ajout et le retrait d'éléments (ici de feuilles);
- la possibilité d'ouverture à plat (180°) du document permettant notamment sa consultation et/ou la prise de notes;
- la possibilité de rabattre les éléments reliés au dos de l'ouvrage (rotation à 360°) de telle sorte qu'ils soient bien plaqués au dos du document cela permettant la consultation et/ou la prise de note dans de bonnes conditions ergonomiques;
- la possibilité de reliure d'éléments rigides ne supportant pas la déformation (ex : plaques métalliques fines, cartons épais durs...);
- le type de perforation supportée ou impérative;
- la résistance à l'arrachage des éléments reliés, particulièrement quand ceux-ci sont fragiles (feuilles de papier...);
- solidité de la reliure elle-même (ses constituants);
- le vieillissement ou non suite à une utilisation normale;
- la qualité de la rotation des éléments reliés autour de la reliure;
- la possibilité de personnalisation du format;
- le choix de matériau utilisable ou son absence
- la "tenue" des éléments reliés et la possibilité d'alignement des bords des éléments reliés;
- le taux de remplissage de la reliure (rapport de l'épaisseur maximale d'éléments reliés au diamètre intérieur de l'anneau;
- enfin, l'échelle d'utilisation, appréciée d'après le diamètre constaté ou possible des anneaux.

| | reliure à spirale plastique | reliure à spirale métallique | classeur à anneaux | reliure à anneaux pleins | anneau de Schade | anneau de Rensch.ler | reliure de Berberich |
|---|---|---|---|---|---|---|---|
| possibilité d'ajout / retrait de feuilles | laborieux sans machine | non | oui | oui | relatif (voir commentaire) | laborieux (voir commentaire) | oui |
| ouverture à 180° | oui | oui | oui | oui | oui | oui | relative |
| rotation des feuilles à 360° | non | oui | non | oui | oui | oui | non (voir commentaire) |
| reliure d'éléments rigides | oui | oui | oui | limitée | relative (voir commentaire) | oui | oui |
| perforations possibles | standart "spirale plastique" | standart "spirale métallique" | standart "classeur à anneaux" | spéciale | (voir commentaire) | (voir commentaire) | standart "spirale plastique" ? |
| résistance à l'arrachage | très bonne | bonne | médiocre | médiocre | médiocre | médiocre | bonne |
| solidité de la reliure | écrasement possible | écrasement possible | bonne | arrachage des anneaux | risque d'ouverture | risque d'ouverture | bonne |
| vieillissement | nul | nul | nul | nul | usure possible | usure possible | usure possible |
| qualité de la rotation | bonne | bonne | bonne | bonne | entravée | entravée | entravée |
| possibilité de personnaliser le format | oui | oui | non | oui | relative | relative | oui |
| matériau | plastique | métal | métal | matériaux rigides | matériaux élastiques | matériaux élastiques | matériaux élastiques |
| "tenue" et allignement des bords | assez bons | assez bons | moyens | bons | relatifs (voir commentaire) | mauvais | assez bons |
| taux de remplissage | 80% | 80% | 80% | 80% | (voir commentaire) | pas de données | pas de données |
| échelle d'utilisation | qqs mms à qqs cms | qqs mms à qqs cms | qqs mms à qqs cms | qqs cms | qqs cms | qqs mms à qqs cms | qqs mms à qqs cms |

Commentaire du tableau :
- La mise en oeuvre des systèmes de reliure temporaire "spirale plastique" et "spirale métallique" suppose l'utilisation d'un appareil spécifique et il est relativement délicat et long de modifier la reliure obtenue. Par ailleurs, le premier de ces deux systèmes ne permet pas un rabattement complet (360°) des éléments reliés.
- le classeur à anneaux ne permet pas non plus cette rotation à 360°. De plus, il n'autorise pas de personnalisation du format et la résistance à l'arrachage des éléments reliés tels des feuilles de papier est médiocre (il est vendu des "oeillets" autocollants conçus pour la réparation des bords de perforation déchirés...).
- la reliure à anneaux pleins nécessite une perforation spéciale, ouverte sur le bord de l'élément. Il est difficile de relier des éléments rigides tels des plaques de carton (cela nécessite sa déformation provisoire au niveau de la collerette de la perforation) et impossible de relier des éléments rigides pour lesquels cette déformation n'est pas possible (plaque métallique...). La résistance à l'arrachage des anneaux -surtout ceux des extrémités- ou des éléments reliés est médiocre.
- La reliure avec les anneaux de Shade : La possibilité d'ajout d'éléments à relier et/ou de retrait d'éléments reliés est dépendante de plusieurs paramètres. En effet, l'écartement des deux extrémités de l'anneau ouvert se produit selon une direction parallèle à son axe de rotation et non (comme par exemple pour le classeur à anneaux) perpandiculaire à lui. Cela pour conséquence principale qu'il faut faire subir à chaque anneau une légère rotation (selon un axe qui passe par le point de contact anneau/bord-de-la-perforation) afin de rendre son ouverture accessible la manipulation est délicate : il faut, l'un après l'autre, tenir chaque anneau d'une main et l'introduire dans une des perforations de l'élément que l'on tient dans l'autre main). Cependant cette rotation est d'autant moins aisée que le nombre d'éléments déjà reliés est important et que l'espace libre entre l'anneau et le bord de la perforation est restreint. Par ailleurs, l'accès à cette ouverture est d'autant plus facile que la perforation se situe proche du bord de l'élément (ici la feuille) et que l'écart entre les deux extrémités est important. Enfin, la manipulation est d'autant plus facile que les-éléments à rajouter ou à ôter sont souples et que le nombre d'anneaux est petit...
   Mais en contre-partie, une perforation trop large par rapport à la largeur de l'anneau nuit à la bonne tenue des éléments; un trop petit nombre d'anneaux et une perforation trop proche du bord diminue la résistance à l'arrachement des éléments reliés...
   Enfin, la présence d'une surépaisseur au niveau de la jonction des extrémités fait entrave à une bonne rotation des éléments et il se produit inévitablement une usure du bord des perforations de ce fait. L'utilisation normale de ces anneaux implique une déformation suffisamment sévère pour concevoir un vieillissement du dispositif à l'usage.
- La reliure avec les anneaux de Renschler : Comme précédemment, la manipulation d'ajout/retrait d'élément(s) est délicate et il faut agir successivement sur chaque anneau élastique. En pratique cela restreint le nombre d'anneaux qu'il est possible d'utiliser pour une reliure avec pour corollaire une résistance à l'arrachement amoindrie.
   La présence de protubérances aux extrémités de l'anneau, d'une part, implique l'utilisation d'une perforation de diamètre beaucoup plus important que la largeur de sa majeure partie avec pour effet une mauvaise tenue des éléments reliés qui "flottent" autour de l'anneau; d'autre part, constitue une entrave à la bonne rotation des éléments reliés.
   L'élasticité requise pour le matériau constitutif des anneaux pour conséquence un risque de vieillissement conduisant, notamment, à une mauvaise jonction de leurs extrémités.
- La reliure de Berberich : Le rabattement des éléments au dos de l'ouvrage (rotation à 360°) est impossible du fait de la barre portant les éléments annulaires. Si le rabattement partiel d'éléments souples est possible, il ne procure pas, notamment, les conditions ergonomiques satisfaisantes à une prise de notes. De plus, le fait que ce rabattement ne soit plus du tout réalisable avec des éléments rigides l'exclut dès caractéristiques de ce système.

La présence des extrémités des éléments annulaires se croisant à l'intérieur des perforations fait entrave à une bonne rotation des éléments et peut provoquer une usure aux bord des perforations

Le domaine d'utilisation de tous ces dispositifs est la reliure de documents et ce à une échelle de l'ordre de quelques décimètres. Pratiquement, le format est même restreint à celui du carnet pour les anneaux de Schade et de Renschler.

Tous ces systèmes ont une exigence vis à vis du matériau constitutif (plastique/ métal/ rigide/ élastique).

Le but de la présente invention est de remédier au divers inconvénients de ces dispositifs en proposant un système de reliure temporaire qui réponde à toutes les attentes que l'on peut avoir de ce genre de produit, à savoir : qu'il soit d'utilisation (ajout/retrait d'éléments) facile et rapide tout en étant robuste et léger, qu'il permette de rabattre les éléments au dos de l'ouvrage (rotation à 360°) tout en permettant (pour un document) la consultation et/ou la prise de note dans de très bonnes conditions d'ergonomie, qu'il puisse également présenter une finition de type livre (bords des éléments alignés), qu'il offre une grande résistance à l'arrachage des éléments reliés et la possibilité de relier des éléments rigides et qu'il puisse être réalisé dans un grand choix de matériaux, notamment -pour une forme particulière de l'invention- de matériaux rigides (tels les métaux...), son fonctionnement normal ne requérant aucune déformation; d'où une adaptation possible aux diverses conditions d'utilisation (climatiques...) et la possibilité de prendre en compte des considérations liées au goût de l'utilisateur tel le design. En outre, ce système de reliure permet une personalisation du format, un large choix de perforations (il suffit que le profilé de l'anneau lui soit adapté), une bonne rotation des éléments autour des anneaux et, hors du cadre du seul assemblage de documents, un large spectre d'échelle d'utilisation ( il n'y a pas de contraintes techniques qui s'opposeraient, par exemple, à la reliure d'éléments de la taille d'une porte avec des anneaux de dimension adéquate). La durée de vie du dispositif est celle du matériau constitutif et le taux de remplissage de 80%.

Cet objectif est atteint avec un système pour relier temporairement des éléments pourvus de perforations, comprenant un ensemble d'anneaux-éléments comportant chacun une ouverture sur toute sa largeur pour permettre son introduction dans une des perforations de chacun desdits éléments à relier.

Suivant l'invention, chaque anneau-élément présente une ouverture permanente correspondant à une absence de matière sur une portion angulaire déterminée dudit anneau-élément, et un profilé adapté pour procurer plusieurs points de contact avec la perforation dans laquelle ledit anneau-élément est introduit.

Il est alors possible, grâce à l'ouverture permanente de chaque anneau-élément, d'ajouter un élément à relier ou de retirer un élément relié dans des conditions optimales d'ergonomie, l'adaptation du profilé de l'anneau-élément permettant d'obtenir une parfaite tenue et cohésion du système de reliure selon l'invention.

L'absence de matière peut être obtenue soit directement lors d'un opération de moulage, coulage ou d'injection, soit indirectement par évidement ou retrait de matière sur des anneaux-éléments complets ou encore par rainurage de tubes qui sont ensuite découpés pour obtenir les anneaux-éléments.

Il est à noter que l'on peut prévoir pour la réalisation des anneaux-éléments, soit des matériaux rigides ou durs procurant un haut niveau de robustesse, soit des matériaux élastiques offrant la possibilité d'une extraction rapide de la reliure.

Dans une forme particulière de l'invention, le système de reliure temporaire comprend en outre un premier et un second éléments de plat prévus pour enserrer un ensemble d'éléments à relier, et une pièce de dos en matériau souple fixée d'une part au premier élément de plat et d'autre part au second élément de plat, l'un au moins desdits premier et second éléments de plat étant pourvu de perforations pour recevoir lesdits anneaux-éléments.

Dans un premier exemple de réalisation, les deux premier et second éléments de plats sont pourvus de perforations pour recevoir les anneaux-éléments et la pièce de dos est fixée auxdits premier et second éléments de plat, de sorte qu'en position fermée la pièce de dos couvre complètement les anneaux-éléments tandis qu'en position rabattue la pièce de dos est complètement insérée entre les deux éléments de plat.

Dans un second exemple de réalisation, un seul des premier et second éléments de plat est pourvu de perforations pour recevoir les anneaux-éléments et la pièce de dos est fixée d'une part sur un bord d'extrémité de l'autre élément de plat et d'autre part à une distance déterminée d'un bord d'extrémité de l'élément de plat pourvu de perforations, de sorte qu'en position fermée la pièce de dos couvre complètement les anneaux-éléments.

Suivant un autre aspect de l'invention, il est proposé un procédé pour relier temporairement des éléments pourvus de perforations, mis en oeuvre dans le système de reliure temporaire selon l'invention, caractérisé en ce que, pour ajouter un élément à relier ou retirer un élément relié, on aligne préalablement les ouvertures respectives des anneaux-éléments par rotation de ces anneaux-éléments, et pour fermer (verrouiller) la reliure, on désaligne les ouvertures.

Suivant encore un autre aspect de l'invention, il est proposé un anneau-élément faisant partie d'un système de reliure temporaire selon l'invention.

Cet anneau-élément présente, de préférence, de part et d'autre de son ouverture, des extrémités dont l'épaisseur s'amincit progressivement.

Par ailleurs, de part et d'autre de son ouverture, les bords des extrémités sont avantageusement arrondis sur les deux faces dudit anneau-élément. Cet agencement facilite le mouvement des éléments reliés autour de l'anneau-élément et l'ajout des éléments à relier en augmentant l'effet de glissière des ouvertures alignées.

Le système de reliure temporaire selon l'invention offre la possibilité de rabattre les éléments indéfiniment au dos de l'ouvrage (rotation à 360°) (d'où un encombrement minimal tout en permettant, pour un document, consultation et/ou prise de notes dans de très bonnes conditions ergonomiques), et de relier des éléments épais (l'épaisseur n'est limitée que par la largeur de l'ouverture de l'anneau) et rigides. Par ailleurs, il permet un espacement des perforations non nécessairement régulier, ainsi qu'une grande variété de formes de perforation. De plus, avec ce système de reliure temporaire, les tranches des éléments reliés peuvent se trouver alignées selon une courbe convexe qui facilite leur manipulation.

La structure en anneaux-éléments du système de reliure temporaire selon l'invention procure en outre un haut niveau de robustesse et de légèreté et rend possible une personnalisation du format des éléments à relier.

Il est à noter que la forme et la taille des perforations doivent être compatibles avec le profilé des anneaux-éléments pour permettre à ceux-ci de fonctionner efficacement.

Par ailleurs, l'utilisation d'un nombre suffisant d'anneaux permet de réaliser un document dans lequel sont insérés des éléments découpés et reliés par une partie seulement des anneaux de la reliure. Plusieurs éléments découpés aux mêmes endroits autorisent notamment la réalisation de montages dans lesquels une page peut présenter plusieurs variantes faciles à consulter: il suffit de tourner les parties de page non pertinentes.

D'autres particularités et avantages de l'invention apparaîtront encore dans la description ci-après des dessins annexés, donnés à titre d'exemples non limitatifs:
- la figure 1 est une vue d'un anneau-élément mis en oeuvre dans un système de reliure temporaire selon l'invention;
- la figure 2 illustre une étape particulière du procédé de reliure temporaire selon l'invention, au cours de laquelle les ouvertures respectives des anneaux-éléments sont alignées;
- la figure 3 représente, suivant un plan de coupe AA en figure 1, différents profilés possibles d'un anneau-élément selon l'invention;
- les figures 4A, 4B et 4C illustrent trois situations caractéristiques d'un premier exemple de réalisation d'un système de reliure temporaire selon l'invention; et
- les figures 5A, 5B et 5D illustrent trois situations caractéristiques d'un second exemple de réalisation d'un système de reliure temporaire selon l'invention.

Un anneau-élément 10 selon l'invention présente, en référence à la figure 1, une ouverture 1 sur toute sa largeur pour permettre son introduction dans une des perforations de chacun des éléments à relier. La largeur de cette ouverture ne représente qu'une petite proportion de la circonférence de l'anneau. De part et d'autre de l'ouverture 1 de l'anneau-élément 10, l'épaisseur des extrémités 2, 3 s'amincit progressivement de sa circonférence intérieure 4 à sa circonférence extérieure 5. Les bords des extrémités 2, 3 sont arrondis sur les deux faces de l'anneau-élément.

Le matériau de réalisation de l'anneau-élément doit allier robustesse et légèreté. Les surfaces doivent être lisses afin de limiter les frottements contre les bords intérieurs des perforations.

Dans la version à anneaux-éléments rigides, on peut utiliser pour la réalisation de ces anneaux-éléments des matériaux aussi divers que de la résine époxy, de la pierre, de l'agate, du bois dur tel que de l'ébène, ou encore des matériaux métalliques.

Dans la version à anneaux-éléments élastiques, on peut utiliser des matériaux plastiques, ou à base de caoutchouc, ou tout autre matériau présentant des propriétés d'élasticité. On doit toutefois veiller à ce que les matériaux utilisés permettent aussi de satisfaire les exigences de robustesse et de fonctionnalité demandées aux anneaux-éléments.

Un système S de reliure temporaire selon l'invention comprend un ensemble d'anneaux-éléments 10-1,...,10-N, comme l'illustre la figure 2. Ces anneaux-éléments peuvent être introduits par leurs ouvertures respectives dans des perforations P-1,...,P-N d'un élément à relier, par exemple un document sous la forme d'une feuille de papier.

L'assemblage des éléments à relier au sein du système S de reliure temporaire selon l'invention peut être effectué de la façon suivante :
a) introduction de tous les anneaux-éléments nécessaires dans les perforations du plus rigide des éléments à relier, si ce choix existe ;
- b) maintien du premier élément plaqué sur un support quelconque (table-) et alignement de l'ouverture de tous les anneaux-éléments pour ajouter, les uns après les autres, tous les éléments à relier ;
c) fin de l'assemblage : le désalignement de l'ouverture des anneaux verrouille la reliure.

Les éléments peuvent alors tourner librement autour des anneaux formant reliure et être indéfiniment rabattus au dos de l'ouvrage (rotation à 360°).

Une fois l'ouvrage réalisé, l'ajout ou le retrait d'éléments ne nécessite que l'alignement de l'ouverture des anneaux, leur désalignement verrouillant à nouveau la reliure.

Pour l'opération d'ajout d'un élément à relier, il est à noter que les ouvertures alignées forment une glissière. L'élément à relier est présenté par une de ses extrémités à l'une des extrémités de cette glissière. Il y est introduit et est glissé jusqu'à ce que son positionnement dans la reliure soit adéquat et que ses perforations se situent au niveau des anneaux correspondants. L'élément est alors doucement hissé partiellement hors de la glissière dans un mouvement qui place les perforations en vis à vis des extrémités des anneaux, pour ensuite effectuer l'introduction de ces extrémités dans les perforations de l'élément. L'élément est ensuite légèrement secoué pour achever sa mise en place.

Le système selon l'invention n'implique pas de contraintes sévères de format ou de nombre des éléments à relier. Il est cependant à noter qu'il faut au moins trois anneaux-éléments pour que le système fonctionne et qu'un trop grand nombre d'anneaux peut engendrer des frottements importants. Par ailleurs, le système selon l'invention n'impose aucune contrainte particulière sur l'espacement des perforations entre elles.

Selon des modes particuliers de réalisation, le système de reliure temporaire selon l'invention peut être décliné en différents diamètres (par exemple 1 cm, 1,5 cm, 2 cm... pour la reliure de documents) permettant la réalisation d'assemblages de diverses épaisseurs en fonction du nombre et de l'épaisseur des éléments à relier.

Le profilé de l'anneau peut avoir différentes formes afin de s'adapter au mieux aux perforations auxquelles l'anneau est destiné, comme l'illustre la figure 3. Le profilé de l'anneau-élément doit en effet être adapté au type de perforation utilisé, pour réaliser un contact suffisant entre l'anneau-élément et le bord de la perforation, avec plusieurs points de contact entre l'anneau-élément et la perforation. On peut par exemple prévoir des profilés de forme polygonale, rectangulaire, circulaire, elliptique ou lenticulaire, qui peuvent être déterminés en particulier en fonction de la forme de la perforation utilisée.

Selon une forme particulière de l'invention, le système de reliure temporaire est en outre pourvu d'éléments de plat ou de couverture rigides reliés par une pièce de dos en matériau souple, avec pour résultat une finition de type livre. Dans un premier exemple de réalisation d'un tel système mis en oeuvre pour relier un ensemble de documents et illustré par les figures 4A-C, le système S' comprend un ensemble d'anneaux-éléments 10-1, ..., 10-N introduits à la fois dans des perforations d'un premier élément sensiblement rigide constituant selon la terminologie employée dans le domaine de la reliure un premier plat PL1' et dans des perforations d'un second élément sensiblement rigide constituant un second plat PL2. A titre d'exemple pratique, le premier plat PL1' réalise la couverture avant d'un ouvrage tandis que le second plat PL2 en réalise la couverture arrière.

Un dos D, réalisé dans un matériau souple par exemple à base de toile ou d'une feuille de matière plastique selon des techniques classiques en reliure, est fixé à la fois au recto PR1' du premier plat PL1' et au verso PV2 du second plat PL2 de façon à recouvrir totalement l'ensemble des anneaux-éléments 10-1,...,10-N lorsque l'ouvrage à reliure temporaire est en position fermée (figure 4.A). La fixation du dos D au recto PR1' et au verso PR2 peut être réalisée en mettant en oeuvre des techniques classiques de collage ou de soudage ou toute autre technique de fixation appropriée aux matériaux utilisés pour les plats et le dos et pour l'utilisation qui en est faite.

Il est à noter que le dos D est fixé suffisamment en retrait (par exemple 2 à 3 mm) du bord du recto du premier plat PL1' et du verso du second plat PL2, au delà des perforations desdits premier et second plats.

En position ouverte (figure 4B), les deux plats PL1', PL2 peuvent être articulés autour des anneaux-éléments 10-1, ..., 10-N dont le désalignement assure le verrouillage de la reliure.

Le premier plat PL1' peut être complètement rabattu sous/contre le second plat PL2 (figure 4C). Le dos D se trouve alors inséré entre le recto du premier plat PL1' et le verso du second plat PL2.

Dans un second exemple de réalisation d'un système de reliure temporaire S'' selon l'invention illustré par les figures 5A à 5D, le dos D est fixé d'une part sur un bord B1 du recto du premier plat PL1"non perforé et d'autre part sur le verso PV2 du second plat PL2 qui est pourvu de perforations agencées pour recevoir les anneaux-éléments 10-1,...,10-N. La fixation du dos D sur le verso du second plat PL2 est effectuée en retrait du bord de ce second plat au delà des perforations.

En position fermée (figure 5A), le dos D recouvre complètement les anneaux-éléments 10-1,...,10-N. Lorsqu'on ouvre l'ouvrage ainsi relié (figure 5B), le dos D se trouve alors écarté des anneaux-éléments 10-1,...,10-N, seul le second plat PL2 faisant partie intégrante de la reliure.

En position de rabattement, illustrée par la figure 5D, le dos D est tendu et le premier plat PL1" se trouve décalé par rapport au second plat PL2. Cette position permet un accès facile à l'ensemble des anneaux-éléments notamment pour les aligner ou les désaligner afin d'ajouter ou de retirer un élément.

Il est à noter que, pour des raisons de clarté, les figures 4A à 4C et 5A à 5D ne représentent pas d'éléments à l'intérieur des reliures. Il va de soi que le système de reliure temporaire selon l'invention est d'autant plus efficace et de manipulation aisée quun nombre suffisant d'éléments est relié par ce système notamment afin d'assurer un maintien correct des anneaux-éléments.

Bien sûr, l'invention n'est pas limitée aux exemples qui viennent d'être décrits et de nombreux aménagements peuvent être apportés à ces exemples sans sortir du cadre de l'invention. Ainsi, il est possible de faire varier le nombre d'anneaux-éléments utilisés dans une reliure, et d'adapter leur géométrie et leur constitution en fonction de la nature des éléments à relier et de la qualité désirée pour l'ouvrage. Par ailleurs, le système de reliure temporaire selon l'invention peut être mis en oeuvre dans d'autres domaines que celui de la reliure de documents d'édition, notamment dans les domaines du mobilier urbain, de la signalétique, des panneaux d'information ou des matériels de présentation commerciale, par exemple pour des carrelages.

## Revendications

1. Anneau-élément (10) **caractérisé en ce qu'**il présente une ouverture (1) libérant deux extrémités (2, 3) qui ne se chevauchent jamais et dont l'épaisseur d'au moins une d'entre elles n'augmente jamais vers ladite ouverture.

2. Anneau-élément (10) selon la revendication 1 **caractérisé en ce qu'**il présente, sur toute sa largeur, une ouverture (1) permanente correspondant à une absence de matière sur une portion angulaire déterminée dudit anneau-élément (10).

3. Anneau-élément (10) selon l'une des revendications 1 ou 2, **caractérisé en ce que** de part et d'autre de son ouverture (1), les bords des extrémités (2, 3) sont arrondis sur les deux faces dudit anneau-élément (10).

4. Anneau-élément (10) selon l'une quelconque des revendications 1 à 3, **caractérisé en ce qu'**il est réalisé dans un matériau rigide.

5. Anneau-élément (10) selon l'une quelconque des revendications 1 à 3, **caractérisé en ce qu'**il est réalisé dans un matériau élastique.

6. Système (S, S', S'') pour relier temporairement des éléments (100) pourvus de perforations (P-1,...,P-N), **caractérisé en ce qu'**il est constitué d'un ensemble d'anneaux-éléments (10-1,...,10-N) selon la revendication 1 et **en ce qu'**il comprend en outre un premier et un second éléments de plat (PL1', PL1''; PL2) enserrant un ensemble d'éléments à relier, et une pièce de dos (D) en matériau souple fixée d'une part au premier élément de plat (PL1', PL1'') et d'autre part au second élément de plat (PL2), l'un au moins desdits premier et second éléments de plat (PL1', PL1''; PL2) étant pourvu de perforations pour recevoir lesdits anneaux-éléments (10-1,...,10-N).

7. Système (S') selon la revendication 6, **caractérisé en ce que** les deux premier et second éléments de plat (PL1', PL2) sont pourvus de perforations pour recevoir lesdits anneaux-éléments (10-1, 10-N) et **en ce que** la pièce de dos (D) est fixée auxdits premier et second éléments de plat (PL1', PL2), de sorte qu'en position fermée ladite pièce de dos (D) couvre complètement lesdits anneaux-éléments (10-1,...,10-N) tandis qu'en position rabattue ( après rotation de 360°) ladite pièce de dos (D) est insérée entre les deux éléments de plat (PL1', PL2).

8. Système (S'') selon la revendication 6, **caractérisé en ce qu'**un seul (PL2) desdits premier et second éléments de plat (PL1'', PL2) est pourvu de perforations pour recevoir lesdits anneaux-éléments (10-1,...,10-N) et **en ce que** la pièce de dos (D) est fixée d'une part sur un bord d'extrémité (BR) de l'autre élément de plat (PL1'') et d'autre part à une distance déterminée d'un bord d'extrémité (BV) dudit élément de plat (PL2) pourvu de perforations, de sorte qu'en position fermée ladite pièce de dos (D) couvre complètement lesdits anneaux-éléments (10-1,...,10-N).

9. Système de reliure temporaire (S, S', S'') selon l'une quelconque des revendications 6 à 8, **caractérisé en ce que**, pour ajouter un élément à relier ou retirer un élément relié, les ouvertures respectives (1) des anneaux-éléments (10-1,...,10-N) sont préalablement alignées par rotations individuelles desdits anneaux-éléments (10-1,...,10-N) -lesdites ouvertures alignées formant alors une glissière; et **en ce que**, pour fermer la reliure, lesdites ouvertures sont désalignées par rotations individuelles d'une partie seulement des anneaux-éléments (10-1,...,10-N).

## Claims

1. Ring-element (10) **characterized in that** it presents an opening (1) releasing two ends (2, 3) which never overlap and the thickness of at least one of them never increases to the aforementioned opening.

2. Ring-element (10) according to claim number 1 **characterized in that** it presents, over its whole width, a permanent opening (1) corresponding to an absence of matter on a given angular portion of the aforesaid ring-element.

3. Ring-element (10) according to one of the claims number 1 or 2, **characterized in that** on both sides of its opening (1), the edges of the ends (2, 3) are rounded on both faces of the aforesaid ring-element (10).

4. Ring-element (10) according to any of the claims number 1 to 3, **characterized in that** it is made of rigid material.

5. Ring-element (10) according to any of the claims number 1 to 3, **characterized in that** it is made of elastic material.

6. System (S, S', S") to bind temporarily elements (100) with perforations (P-1,...,P-N), **characterized in that** it consists of a set of ring-elements (10-1,...,10-N) according to the claim 1 and **in that** it includes moreover a first and a second element of cover (PL1', PL1''; PL2) enclosing a set of elements to be bound, and a part of spine (D) made of flexible material fixed, on the one hand, on the first element of the cover (PL1', PL1'') and, on the other hand, on the second element of the cover (PL2); one at least of the aforesaid first and second elements of the cover (PL1', PL1''; PL2) being equipped with perforations to receive the aforementioned ring-elements (10-1,...,10-N).

7. System (S') according to the claim 6, **characterized in that** both first and second elements of the cover (PL1', PL2) are equipped with perforations to receive the aforementioned ring-elements (10-1, 10-N) and **in that** the part of spine (D) is fixed on the aforesaid first and second elements of the cover (PL1', PL2), so that in closed position the aforementioned part of spine (D) covers completely the aforementioned ring-elements (10-1,...,10-N) while in folded position (after a rotation of 360°) the aforementioned part of spine (D) is inserted between the two elements of the cover (PL1', PL2).

8. System (S") according to the claim 6, **characterized in that** only one (PL2) of the aforesaid first and second elements of the cover (PL1", PL2) is equipped with perforations to receive the aforementioned ring-elements (10-1,...,10-N) and **in that** the part of spine (D) is fixed, on one hand, on an edge of the other element of the cover (PL1 ") and, on the other hand, at a given distance of an edge of the aforesaid element of cover (PL2) equipped with perforations, so that in closed position the aforementioned part of spine (D) covers completely the aforementioned ring-elements (10-1,...,10-N).

9. System of temporary binding (S, S', S") according to any of the claims number 6 to 8, **characterized in that**, to add an element to be bound or to withdraw a bound element, the respective openings (1) of ring-elements (10-1,...,10-N) are beforehand aligned by individual rotations of the aforesaid ring-elements (10-1,...,10-N) - the aforementioned openings, aligned, then forming a groove; and **in that**, to close the binding, the aforementioned openings are disaligned by individual rotations of only a part of the ring-elements (10-1,...,10-N).

## Patentansprüche

1. Ringelement (10), mit der Eigenschaft, dass es eine Öffnung (1) mit zwei Enden (2, 3) enthält, die sich nie übereinanderschieben und von der mindestens eines über eine Dicke verfügt, die niemals gegen die besagte Öffnung hin zunimmt.

2. Ringelement (10) gemäss Patentanspruch Nummer 1, mit der Eigenschaft, dass es eine über seine gesamte Breite verlaufende ständige Öffnung (1) enthält, die sich durch eine Abwesenheit von Material auf einem Teil des besagten Ringelementes, der einer bestimmten Winketöffnung entspricht, auszeichnet.

3. Ringelement (10) gemäss einem der Patentansprüche Nummer 1 oder 2, mit der Eigenschaft, dass die Kanten des jeweiligen Endes (2, 3) an den beiden Seiten seiner Öffnung (1) auf beiden Oberflächen des besagten Ringelementes (10) abgerundet sind.

4. Ringelement (10) gemäss einem der Patentansprüche Nummer 1 bis 3, mit der Eigenschaft, dass es aus einem starren Material besteht.

5. Ringelement (10) gemäss einem der Patentansprüche Nummer 1 bis 3, mit der Eigenschaft, dass es aus einem elastischen Material besteht.

6. System (S, S', S"), um zeitweilig Elemente (100) zu verbinden, die mit Perforierungen (P-1, ..., P-N) versehen sind, mit der Eigenschaft, dass es aus einem Satz von Ringelementen (10-1, ..., 10-N) gemäss Patentanspruch Nummer 1 besteht und mit der Eigenschaft, dass es ausserdem ein erstes und zweites flaches Element enthält (PL1', PL1'', PL2), die einen Satz von zu verbindenden Elementen umfassen, als auch einen Rückenteil (D) aus biegsamem Material, der einerseits an dem ersten flachen Element (PL1', PL1'') und andererseits an dem zweiten flachen Element (PL2) befestigt ist, wobei zumindest eines des besagten ersten und zweiten flachen Elements (PL1', PL1'', PL2) mit Perforierungen versehen ist, um die besagten Ringelemente (10-1, ..., 10-N) aufzunehmen.

7. System (S') gemäss Patentanspruch Nummer 6, mit der Eigenschaft, dass sowohl das erste als auch das zweite flache Element (PL1', PL2) mit Perforierungen versehen ist, um die besagten Ringelemente (10-1, ..., 10-N) aufzunehmen und mit der Eigenschaft, dass der Rückenteil (D) an den besagten ersten und zweiten flachen Elementen (PL1', PL2) so befestigt ist, dass in geschlossenem Zustand der besagte Rückenteil (D) vollständig die besagten Ringelemente (10-1, ..., 10-N) bedeckt, während der besagte Rückenteil (D) in zurückgeschlagenem Zustand (nach einer Rotation um 360°) sich zwischen die beiden flachen Elemente (PL1', PL2) einfügt.

8. System (S') gemäss Patentanspruch 6, mit der Eigenschaft, dass ein einziges des besagten ersten und zweiten flachen Elementes (PL1", PL2) mit Perforierungen versehen ist, um die besagten Ringelemente (10-1, ..., 10-N) aufzunehmen und mit der Eigenschaft, dass der Rückenteil (D) einerseits an der Abschlusskante des anderen flachen Elementes (PL1") und andererseits in einem bestimmten Abstand der Abschlusskante des besagten flachen, mit Perforierungen versehenen Elementes (PL2) so befestigt ist, dass in geschlossenem Zustand der besagte Rückenteil (D) vollständig die besagten Ringelemente (10-1, ..., 10-N) bedeckt.

9. System (S, S', S") zur zeitweiligen Verbindung gemäss einem der Patentansprüche Nummer 6 bis 8, mit der Eigenschaft, dass, um ein zu verbindendes Element hinzuzufügen oder ein verbundenes Element herauszunehmen, die jeweiligen Öffnungen (1) der Ringelemente (10-1, ..., 10-N) vorher ausgerichtet werden durch individuelle Rotation der besagten Ringelemente (10-1, ..., 10-N) -wobei die besagten ausgerichteten Öffnungen eine Gleitlinie bilden; und mit der Eigenschaft, dass, um das gebundene Werk zu schliessen, nur ein Teil der Ringelemente (10-1, ..., 10-N) durch individuelle Rotation gedreht werden muss.
